# EUROPÄISCHE PATENTSCHRIFT

(11) **EP 3 764 478 B1**
(45) Veröffentlichungstag und Bekanntmachung des Hinweises auf die Patenterteilung: **08.09.2021**
(21) Anmeldenummer: 19185295.3
(22) Anmeldetag: 09.07.2019
(51) Int. Cl.: H01R 13/453, H01R 105/00, H01R 103/00, H01R 25/00

(54) **SICHERHEITSSTECKDOSE**
SAFETY SOCKET
PRISE DE COURANT DE SÉCURITÉ

(43) Veröffentlichungstag der Anmeldung: 13.01.2021
(73) Patentinhaber: CPS PRESSFORM SANAYI VE TICARET ANONIM SIRKETI, 41420 Çayirova-Kocaeli (TR)
(72) Erfinder: Büyükay, Sinan, 42697 Solingen (DE)
(74) Vertreter: Schneiders & Behrendt Bochum

(56) Entgegenhaltungen:
- EP-A1- 2 456 021
- EP-A1- 2 797 174
- EP-A1- 3 352 308
- WO-A1-2005/086295

## Beschreibung

Die Erfindung betrifft eine Sicherheitssteckdose mit einem Schacht für einen Sicherheitsstecker, einem Strom-, einem Null- und einem Erdleiter, die in dem Schacht angeordnet sind, wobei der Schacht auf den Sicherheitsstecker dimensionsmäßig abgestimmt ist. Die Sicherheitssteckdose ist insbesondere eine Mehrfachsteckdose für den mobilen Gebrauch.

Sicherheitssteckdosen sind seit Jahrzehnten und in zahlreichen Varianten bekannt, wobei die Varianten zumeist länderspezifisch gestaltet und genormt sind. In Deutschland ist das Schuko-System üblich, bei dem die Sicherheitssteckdose einerseits und der Sicherheitsstecker andererseits dimensionsmäßig aufeinander abgestimmt sind, der Stromleiter und der Nullleiter unterhalb einer Deckplatte angeordnet sind und Erdkontakte zur Sicherheit an der Peripherie des Steckdosenschachtes angeordnet sind. Diese Sicherheitssteckdosen haben sich im Allgemeinen bewährt, jedoch besteht ein Risiko dann, wenn sich Kleinkinder - zumeist von Neugier getrieben - damit befassen und ihr Funktionieren erkunden. Für diesen Fall wurden Sicherheitsmechanismen entwickelt, die von der völligen Blockade der Steckdose bis hin zum Einbau einer Kindersicherung reichen. Bei der Blockade der Steckdose wird ein "Pseudostecker" eingesetzt, der für den Fall der Aktivierung der Steckdose nur schwer zu entfernen ist. Eine Kindersicherung erfordert zumeist das Verdrehen einer eingeklebten Schutzplatte, um die Durchbrechungen des Sicherungselements der Schutzplatte mit den Einstecklöchern der Steckdose zu fluchten, was vor allem bei Steckdosen nahe zum Fußbodenbereich mühsam und zeitraubend ist. Das Entfernen der Schutzplatte ist schwierig.

Entsprechendes gilt für Mehrfachsteckdosen und mobile Mehrfachsteckdosen bzw. Steckdosenleisten.

Eine Sicherheitssteckdose gemäß Oberbegriff des Anspruchs 1 ist aus der EP 2 456 021 A1 bekannt.

Aufgabe der Erfindung ist es, eine Sicherheitssteckdose, auch für Mehrfachsteckdosen und Steckdosenleisten, bereitzustellen, die über einen eingebauten Kinderschutz verfügt, der auch für "bastelfreudige" Kleinkinder nicht ohne weiteres zu umgehen, einfach herzustellen und einfach zu bedienen ist.

Diese Aufgabe wird mit einer Sicherheitssteckdose der eingangs genannten Art gelöst, mit

einer Abdeckung zum Kaschieren der Kontakthülsen, die mittig entlang der Linie der Steckkontakte in zwei Hälften zweigeteilt ist, wobei die Abdeckkung unter dem Druck eines Sicherheitssteckers in vertikaler Richtung verschiebbar ist,

einer oberen Sperrplatte mit Durchbrechungen für die Steckkontakte eines Sicherheitssteckers, die zusammen mit der Abdeckung vertikal verschiebbar ist,

einer unteren Sperrplatte mit Durchbrechungen für die Steckkontakte eines Sicherheitssteckers, die zusammen mit der Abdeckung und der oberen Sperrplatte vertikal verschiebbar ist, sowie mit einer Rückstellfeder,

einem Sperrelement, das zwischen der oberen Sperrplatte und der unteren Sperrplatte angeordnet ist und mit einem entlang der Linie der Steckkontakte verlaufenden Riegel die Durchbrechungen der unteren Sperrplatte abdeckt, wobei das Sperrelement durch die Kontakte eines Sicherheitssteckers unter Freigabe der Durchbrechungen der unteren Sperrplatte horizontal verschiebbar und durch die Rückstellfeder in die Ausgangsposition rückstellbar ist,

eine im Schacht angeordnete Kontaktaufnahme für Kontakthülsen für die Steckkontakte eines Sicherheitssteckers und Erdleiterkontakten.

Vorzugsweise sind die Erdleiterkontakte in ihrer Ausgangsstellung unter seitlichen Abdeckungen der Sicherheitssteckdose angeordnet und werden bei Einstecken eines Sicherheitssteckers mit der Abwärtsbewegung der Sperrplatten und des Sperrelements reversibel in die Kontaktstellung bewegt.

Insbesondere weisen die Erdleiterkontakte in den Innenraum der Sicherheitssteckdose weisende Fußelemente auf, die bei Einstecken eines Sicherheitssteckers mittels an der Unterseite einer der Sperrplatten angeordneten Auslöseelementen durch die Abwärtsbewegung in die Kontaktstellung gebracht werden. Beim Herausziehen des Sicherheitssteckers bewegen sich die Abdeckung und die Sperrplatten zurück in die Ausgangsposition.

Erfindungsgemäß werden die Begriffe "vertikal" und "horizontal" als "in Einsteckrichtung eines Netzsteckers" bzw. "in Richtung auf die Kontakthülsen" und "quer zur Einsteckrichtung eines Netzsteckers" verstanden.

Die erfindungsgemäße Sicherheitssteckdose weist übliche in einem zentralen Schacht angeordnete Kontakte für den Strom- und den Nullleiter auf. Der Schacht ist dimensionsmäßig auf einen üblichen Sicherheitsstecker, in Deutschland beispielsweise einen Schukostecker, abgestimmt, und erlaubt damit das Einstecken nicht nur eines solchen Sicherheitssteckers, sondern auch der üblichen Flachstecker.

Um den Sicherheitsanforderungen gerecht zu werden, ist es erforderlich, die Kontakthülsen der Steckdose zu kaschieren. Kaschieren bedeutet im Zusammenhang, dass sie optisch nicht ohne weiteres wahrnehmbar und auch mit spitzen Gegenständen nicht ohne weiteres erreichbar sind. Dies wird durch eine mehrfache Abdeckung, Sperrplatten und einem Sperrelement erreicht.

Die erfindungsgemäße Sicherheitssteckdose weist eine obere Abdeckung auf, die mittig entlang der Linie der Steckkontakte in zwei Hälften unterteilt ist und die unter dem Druck eines Sicherheits- oder Flachsteckers in vertikaler Richtung verschiebbar ist. Bei Einstecken eines Steckers soll diese Abdeckung in den zentralen Schacht der Sicherheitssteckdose hineingedrückt werden.

Zweckmäßigerweise weist die Abdeckung im Bereich ihrer mittigen Unterteilung wenigstens ein elastisches Element, etwa eine flexible Lippe, auf, das unter den Druck der Steckkontakte eines eingesteckten Steckers nachgibt. Vorzugsweise weist jede der beiden Hälften der Abdeckung ein solches flexibles Element auf, das beispielsweise aus Gummi oder einem flexiblen Kunststoff bestehen kann.

Unterhalb der Abdeckung befindet sich eine obere Sperrplatte, die zwei Durchbrechungen für die Steckkontakte eines eingesteckten Steckers aufweist. Diese Durchbrechungen fluchten mit den innerhalb der Sicherheitssteckdose angeordneten Kontakthülsen für die Steckkontakte des Steckers. Die Sperrplatte ist insgesamt vertikal beweglich und kann bei Einstecken eines Steckers in den zentralen Schacht der Sicherheitssteckdose hinein gedrückt werden. Die obere Sperrplatte dient in erster Linie als Führung für die Steckkontakte, um diese präzise zu den darunter angeordneten Sperrelement zu führen und das Sperrelement seitlich zu verschieben.

Unterhalb der oberen Sperrplatte befindet sich eine zweite untere Sperrplatte, die ebenfalls zwei Durchbrechungen für die Kontakte eines Netzsteckers aufweist. Diese untere Sperrplatte dient der Führung der Kontakte des Netzsteckers, insbesondere aber auch als Lager für das Sperrelement, das die beiden Durchbrechungen der unteren Sperrplatte abdeckt und in seiner Ausgangsstellung den Weg zu den Kontakthülsen versperrt. Eine aus der unteren Sperrplatte angeordnete Rückstellfeder, vorzugsweise eine Blattfeder, dient dazu, das Sperrelement in seiner Ausgangsposition, also der Stellung vor Einstecken eines Netzsteckers, zu fixieren.

Das Sperrelement ist beweglich verzugsweise auf der unteren Sperrplatte angeordnet dergestalt, dass es horizontal oder seitlich verschiebbar ist. Es weist einen entlang der Linie der Steckkontakte bzw. Durchbrechungen der Sperrplatten verlaufenden Riegel mit zwei Armen auf, der die Durchbrechungen der unteren Sperrplatte abdeckt. Hierzu ist der Sperrriegel um eine Achse drehbar zwischen den Durchbrechungen der unteren Sperrplatte gelagert. Bei Einstecken eines Netzsteckers wird der Sperrriegel so gedreht, dass die Arme seitlich ausweichen und die Kontakte des Netzsteckers die Durchbrechungen der unteren Sperrplatte erreichen können.

Um die Arme des Sperrriegel horizontal zu verdrängen ist es notwendig, die Oberfläche so zu gestalten, dass der Netzstecker mit den Rundungen seiner Steckkontakte einen seitlichen Druck ausüben kann. Zweckmäßigerweise erfolgt dies durch eine räumliche Ausgestaltung der Oberfläche der Arme des Sperrriegels, etwa durch die Anordnung von Schrägen, die das Ausweichen des Sperrriegel zur Seite erzwingen. Die Schrägen der beiden Arme weisen dabei in unterschiedliche Richtungen.

Erfindungsgemäß ist der Sperrriegel mit der Rückstellfeder in Kontakt, die bei Herausziehen des Netzsteckers die Rückstellung des Sperrriegels in seine Ausgangsposition, d. h. oberhalb der Durchbrechungen der unteren Sperrplatte, gewährleistet. Weiterhin kann es sinnvoll sein, Anschläge für die Arme des Sperrriegels vorzusehen, die die Rückdrehung in die Ausgangsposition begrenzen. Diese Anschläge können gleichzeitig als Führungen für die Steckkontakte dienen, mit denen der Netzstecker den Sperrriegel verdrängt.

Die Steckhülsen für die Steckkontakte des eingesteckten Netzsteckers sind am Boden des zentralen Schachts an einer Kontaktaufnahme angeordnet. Zweckmäßigerweise ist die Kontaktaufnahme in einem Sockel gelagert, der, wie die Sperrplatten, Durchbrechungen für Kontaktstifte aufweist.

Die Erdleiterkontakte der erfindungsgemäßen Sicherheitssteckdose befinden sich in Ruhestellung unter einer seitlichen Deckleiste oder Abdeckung des Steckdosenkörpers der Sicherheitssteckdose. Erst bei Einstecken eines Netzsteckers werden sie mit der Abwärtsbewegung der Sperrplatten und der Seitwärtsbewegung des Sperrelements in ihre Kontaktstellung bewegt. Die Erdleiterkontakte können als Federelement ausgebildet sein, die bei Einstecken eines Netzsteckers unter Spannung gesetzt werden, die sie bei Herausziehen des Netzsteckers wieder verlieren. Eine der Sperrplatten, zweckmäßigerweise die obere, ist mit Auslöseelementen versehen, die die Erdleiterkontakte in die Kontaktposition bewegen.

Zweckmäßigerweise sind diese Auslöseelemente randständig an der Unterseite der oberen Sperrplatte angeordnet dergestalt, dass sie in einen ersten vertikal angeordneten Schacht weisen, der zu beiden Seiten des Sockels mit der Kontaktleiste angeordnet ist. Die Erdleiterkontakte ragen mit Fußelementen in diesen ersten Schacht und werden bei der Abwärtsbewegung der ersten Sperrplatte von den Auslöseelementen kontaktiert, sodass sich die Erdleiterkontakte aus der Ruhestellung in die Kontaktposition bewegen.

Um zu verhindern, dass das Sperrsystem aus Sperrplatten und Sperrriegel ohne Einstecken eines Netzsteckers abwärts bewegt werden kann, weist der Sperrriegel an den Enden seiner beiden Arme in entgegengesetzte Richtungen weisende Flügel auf, die auf ihrer Unterseite mit Füßen versehen sind. Diese Füße ruhen im Ausgangszustand auf dem zentralen Sockel mit der Sockelleiste, werden aber bei Einstecken eines Netzsteckers aus dieser Position seitlich heraus und über einen zweiten Schacht gedreht, in den sie bei Einstecken des Netzsteckers abtauchen. Erst mit dem Verdrehen des Sperrriegels ist ein weiteres Einstecken des Netzsteckers möglich.

Es versteht sich, dass der erste Schacht und der zweite Schacht, die der Aufnahme der Auslöseelemente und der Füße dienen, auch zusammengefasst sein können. Zweckmäßigerweise sind diese beiden Schächte aber durch eine Wandung getrennt, die zugleich als Führung und Widerlager für die Auslöseelemente dienen.

Es versteht sich ferner, dass die untere und die obere Sperrplatte miteinander verbunden sind, wobei ein hinreichender Zwischenraum zur Aufnahme des Sperrelements gegeben sein muss.

Die im Rahmen der Beschreibung benutzten Begriffe "Ausgangsposition" und "Arbeitsposition" bzw. "Kontaktposition" beschreiben die Position des jeweiligen Elements vor und nach Einstecken eines Netzsteckers.

Die erfindungsgemäße Sicherheitssteckdose kann als übliche Einfach- oder Mehrfachwandsteckdose ausgebildet sein. Bevorzugt ist allerdings die Ausbildung als mobile Mehrfachsteckdose.

Die Erfindung wird durch die nachfolgenden Abbildungen der Elemente einer mobilen Mehrfachsteckdose exemplarisch erläutert, ohne darauf beschränkt zu sein.

Es zeigen:
- Figur 1: eine erfindungsgemäße 6-fach Steckdose;
- Figur 2: einen Querschnitt durch eine erfindungsgemäße Steckdose im Ruhezustand als Prinzipskizze;
- Figur 3: einen Querschnitt durch die Steckdose nach Figur 2 nach Aktivierung;
- Figur 4: eine obere Deckplatte;
- Figur 5: eine untere Deckplatte;
- Figur 6: ein Sperrelement;
- Figur 7: einen Erdkontakt;
- Figur 8: einen Sockel;
- Figur 9: eine Kontakthalterung; und
- Figur 10: ein Führungsteil.

Die Mehrfachsteckdose 1 gemäß Figur 1 weist zwischen zwei Endkappen 2 und 2' einen wannenförmig ausgestalteten Steckdosenkörper auf, der auf seiner Oberseite zwei längs verlaufende seitlich überkragende Abdeckungen 3 und zwischen den Abdeckungen oder Leisten 3 sechs nebeneinanderliegende Aufnahmen für Netzstecker bietet, von denen jede durch jeweils zwei Abdeckungen 4 und flexible Lippen 5 abgedeckt ist. Die flexiblen Lippen 5 der Abdeckungen 4 einer Aufnahme treffen sich mittig und definieren den Zugang für die Steckkontakte eines Netzsteckers.

Figur 2 ist eine Prinzipskizze, die einen Querschnitt durch eine erfindungsgemäße Sicherheitssteckdose im Ruhezustand, d. h. ohne eingesteckten Netzstecker zeigt. Der Steckdosenkörper ist an seiner Oberseite offen und zeigt die beiden Leisten 3, die Abdeckungen 4 und die flexiblen Lippen 5, die mittig einen Spalt 6 zum Einstecken der Steckkontakte eines Netzsteckers lassen. Die Abdeckungen 4 und die flexiblen Lippen 5 sind bei 41 bzw. 51 mit der darunterliegenden oberen Sperrplatte 7 verbunden. Es bedeutet, dass sich bei einer Abwärtsbewegung der oberen Sperrplatte 7 die Abdeckungen 4 und die flexiblen Lippen 5 automatisch mit abwärts bewegen.

Unterhalb der Abdeckungen 4 befindet sich die obere Sperrplatte 7, die an beiden dem Steckdosenkörper zugewandten Seiten Auslöseelemente 71 aufweist, die sich bei Abwärtsbewegung der oberen Sperrplatte 7 in den Schacht 153 hinein bewegen.

Unterhalb der oberen Sperrplatte 7 findet sich die untere Sperrplatte 8, die zweckmäßigerweise ebenfalls mit der oberen Sperrplatte 7 fest verbunden ist. Die untere Sperrplatte 8 beinhaltet ein Sperrelement, von dem lediglich die nach unten ragenden Füße 91 gezeigt sind. Diese Füße sitzen auf dem Sockel 10 auf.

Unterhalb des Sockels 10 befindet sich die Kontaktaufnahme 11, in der die Kontakthülsen des Stromleiters 12 und des Nullleiters 13 angeordnet sind. Die Kontakte des Erdleiters 14 sind seitlich parallel zur Seitenwandung des Steckdosenkörpers unter den Abdeckungen oder Leisten 3 angeordnet und weisen die eigentlichen Kontaktpunkte 143, ein Lagerelement 142 und ein Fußelement 141 auf. Die Kontakte 14 sind insgesamt als Federelemente ausgebildet, die sich in Richtung auf das Innere der Mehrfachsteckdose bewegen können.

Innerhalb des Steckdosenkörpers 3 befindet sich ein Führungselement 15 mit aufragenden Wänden 151 und 152, die - zusammen mit dem Sockel 10 zwei Schächte 153 und 154 ausbilden.

Der erste Schacht 153 mit der Wand 152 dient der Führung der Auslöseelemente 71 der oberen Sperrplatte 7.

Figur 3 zeigt die Prinzipskizze von Figur 2 nach Einstecken eines Netzsteckers (der Übersichtlichkeit halber nicht dargestellt). Die Abdeckungen 4 und elastischen Lippen 5 sind mit der oberen Sperrplatte 7 in den Innenraum des Steckdosenkörpers hinein abgesenkt, wobei die Auslöseelemente 71, geführt an den Wandungen 152 des Führungselements 15, die Fußelemente 141 der Erdleiter 14 nach unten gedrückt haben und die Kontakte 143 der Erdleiter 14 in die Kontaktposition gedreht haben.

Mit der oberen Sperrplatte 7 hat sich ebenfalls die untere Sperrplatte 8 in den Steckdosenkörper hinein abgesenkt. Dabei haben sich die Füße 91 des Sperrelements 9 (verdeckt durch die untere Sperrplatte 8), verdrängt durch die Steckkontakte des Netzsteckers und in eine seitliche Position verschoben, in den zweiten Schacht 154 hinein abgesenkt. Die Seitwärtsbewegung der Füße 91 des Sperrelements 9 bewirkt die Freigabe der Durchbrechungen für die Steckkontakte des Netzsteckers, die damit die Kontakthülsen in der Kontaktaufnahme 11 erreichen können.

Figur 4 zeigt die obere Sperrplatte 7 mit den Auslöseelementen 71 und Durchbrechungen 72 für die Steckkontakte eines Netzsteckers. Eine Nut 73 dient der Verbindung der Sperrplatte 7 mit der Abdeckung 4 über den Vorsprung 41 bzw. alternativ mit der flexiblen Lippe 5 über den Vorsprung 51. In letzterem Fall ist die Abdeckung 4 mit der flexiblen Lippe 5 fest verbunden. Eine Leiste 74 auf der Unterseite der oberen Sperrplatte 7 dient der Verbindung mit der unteren Sperrplatte 8.

Figur 5 zeigt die untere Sperrplatte 8 mit Durchbrechungen 81 für die Steckkontakte eines Netzsteckers. Zentral befindet sich eine runde Erhebung 82 zur Festlegung eines Sperrelements 9 (siehe Figur 6) das im Ruhezustand die Durchbrechungen 81 abdeckt. Zwei Widerlager 83 dienen als Anschlagspunkte für die Enden eines Sperrriegel 92 (siehe Figur 6). Die Aussparungen 86 nehmen die Füße 91 des Sperrelements 9 auf, die Note 84 dienen der Fixierung der unteren Sperrplatte 8 an der oberen Sperrplatte 7.

Die untere Sperrplatte 8 ist partiell von Wandungen umgeben, die unter anderem der Stabilisierung dienen und einen Innenraum definieren, in den das Sperrelement 9 eingebracht wird. Eine gekrümmte Wandung 85 zwischen einem Widerlager 83 und einer Außenwand dient als Widerlager für eine Rückstellfeder (nicht dargestellt), vorzugsweise eine Blattfeder, die an ihrem anderen Ende gegen das Sperrelement 9 wirkt, dieses unter Spannung hält und in die Ausgangsstellung zurück bewegt, wenn ein eingesteckter Netzstecker herausgezogen wird. Das Federelement bewirkt die Rückkehr des gesamten Systems aus der aktivierten Stellung in die Ruhestellung.

Figur 6 zeigt das Sperrelement 9 mit einem zentralen Sperrriegel 92 und einer zentralen Öffnung 93, welche mit der Erhebung 82 der unteren Sperrplatte 8 korrespondiert. Das Sperrelement 9 wird mit der zentralen Öffnung 93 auf diese Erhebung 82 aufgesteckt.

Der Sperrriegel 92 weist an seinen Enden Schrägen oder Rundungen 94 auf (siehe Figur 6b), die zu gegenüberliegenden Seiten hin ausgerichtet sind. Diese Schrägen oder Rundungen 94 sind so gestaltet, dass sie von den Kontaktstiften eines Netzsteckers auf einen gewissen Druck hin zur Seite hin ausweichen und damit darunterliegende Durchbrechungen 81 der unteren Sperrplatte 8 für die Steckkontakte freigeben.

Der Sperrriegel 92 weist an seinen beiden Enden an den den Schrägen oder Rundungen 94 gegenüberliegenden Seiten Flügel 96 auf, die in einem Winkel von etwa 45° abstehen. Auf der Unterseite beider Flügel (siehe Figur 6b) befinden sich Füße 91, die sich in der Ruheposition oberhalb des Sockels 10 (siehe Figur 1) befinden. Die Füße 91 ragen in das Innere der Steckdose im Bereich der Aussparungen 86 der unteren Sperrplatte 8 hinab. Bei Einstecken eines Netzsteckers bewegen sich die Flügel 96 mit den Füßen 91 nach außen und verlieren damit ihren Kontakt mit dem Sockel 10, was die Aktivierung der Steckdose bewirkt und das weitere Einstecken eines Netzsteckers erlaubt.

Figur 7 zeigt einen erfindungsgemäß geeigneten Erdkontakt 14, der als Federelement ausgebildet ist. In Ruhestellung befindet sich der Kontaktpunkt 14 unter dem Rand 3 des Steckdosenkörpers. Fixiert wird der Erdkontakt durch ein Halterohr 142 (siehe Figur 7b), von dem der eigentliche Kontakt 143 aufragt und ein Fußelement 141 in Richtung auf das Steckdoseninnere absteht. Das Rohr 142 ist an dem Führungselement 15 gelagert. Im Innern des Rohrs 142 verläuft eine Kontaktstange, die die einzelnen Erdkontakte 14 der Mehrfachsteckdose 1 miteinander verbindet, damit gleichzeitig zur Stabilität beiträgt und als Drehangel dient.

Figur 8 zeigt den Sockel 10 der erfindungsgemäßen Mehrfachsteckdose 1 in Form eines nach unten offenen U mit insgesamt zwölf Durchbrechungen 101 für die Steckkontakte von insgesamt sechs Netzsteckern. Der Sockel 10 ist somit nicht individuell auf einen Anschluss ausgelegt, sondern umfasst die gesamte Länge der Mehrfachsteckdose 1. Der Sockel 10 ist am Boden des Schachts der Mehrfachsteckdose 1 festgelegt.

Es versteht sich, dass die Durchbrechungen in den beiden Sperrplatten 7 und 8 und im Sockel 10 gefluchtet sind, um das Einstecken eines Netzsteckers zu ermöglichen.

Figur 9 zeigt die Kontaktaufnahme 11 einer erfindungsgemäßen Mehrfachsteckdose 1 mit gegeneinander abgegrenzten einzelnen Aufnahmen 110 für die Kontakthülsen des Stromleiters 12 und des Nullleiters 13, die alternierend angeordnet sind. Die Kontaktaufnahme 11 ist innerhalb des Sockels 10 angeordnet.

Figur 10 zeigt ein Führungselement 15, das am Boden des Steckdosenkörpers 1 angeordnet ist und der Fixierung der Kontaktaufnahme 11 und des Sockels 10 dient. Das Führungselement 15 erstreckt sich über die gesamte Länge der Mehrfachsteckdose 1 ist aber segmentweise so ausgestaltet, dass für jede der Einsteckmöglichkeiten ein definierter Bereich vorhanden ist. Beidseitig befindet sich eine äußere Wandung 151 und eine innere Wandung 152, wobei die innere Wandung 152 weniger weit aufragt als die äußere Wandung 151. Zwischen diesen beiden Wandungen 151 und 152 befindet sich ein erster oder äußerer Schacht 153, in denen die Auslöseelemente 71 der oberen Sperrplatte 7 hineinragen. In diesem äußeren Schacht 153 ragen auch die Fußelemente 141 der Erdkontakte 14 hinein.

Ein zweiter Schacht 154 schließt sich nach Innen an die innere Wandung 152 an, wobei die zweite Wandung von der Seitenwandung des Sockels 10 gebildet wird. In diesem zweiten oder inneren Schacht 154 ragen nach der Aktivierung die Füße 91 des Sperrelements 9.

Die nicht gezeigten Elemente der erfindungsgemäß Mehrfachsteckdose sind mehr oder weniger üblich und bedürfen keiner näheren Erläuterung. Dies gilt insbesondere auch für die Endkappen, die Leiterelemente, die Zuleitung und gegebenenfalls vorhandene Schalter und Kontrollleuchten.

## Patentansprüche

1. Sicherheitssteckdose mit einem zentralen Schacht für einen Sicherheitsstecker, einem Strom-, einem Null- und einem Erdleiter, die in dem zentralen Schacht angeordnet sind, wobei der Schacht und der Sicherheitsstecker dimensionsmäßig aufeinander abgestimmt sind, mit
- einer oberen Sperrplatte (7) mit Durchbrechungen (72) für die Steckkontakte eines Sicherheitssteckers,
- einer unteren Sperrplatte (8) mit Durchbrechungen (81) für die Steckkontakte eines Sicherheitssteckers sowie mit einer Rückstellfeder,
- einem Sperrelement (9), das zwischen der oberen Sperrplatte (7) und der unteren Sperrplatte (8) angeordnet ist und mit einem entlang der Linie der Steckkontakte verlaufenden Riegel (92) die Durchbrechungen (81) der unteren Sperrplatte (8) abdeckt, wobei das Sperrelement (9) durch die Kontakte eines Sicherheitssteckers unter Freigabe der Durchbrechungen (81) der unteren Sperrplatte (8) horizontal verschiebbar und durch die Rückstellfeder in die Ausgangsposition rückstellbar ist,
- einer im zentralen Schacht angeordneten Kontaktaufnahme (11) für die Kontakthülsen für die Steckkontakte eines Sicherheitssteckers und Erdleiterkontakte (14), **gekennzeichnet durch**
- eine Abdeckung (4) zum Kaschieren der Kontakthülsen die mittig (6) entlang der Linie der Steckkontakte in zwei Hälften zweigeteilt ist, wobei die Abdeckung (4) unter dem Druck eines Sicherheitssteckers in vertikaler Richtung verschiebbar ist, die obere Sperrplatte zusammen mit der Abdeckung (4) vertikal verschiebbar ist und die untere Sperrplatte zusammen mit der Abdeckung (4) und der oberen Sperrplatte (7) vertikal verschiebbar ist.

2. Sicherheitssteckdose nach Anspruch 1, **dadurch gekennzeichnet, dass** die Erdleiterkontakte (14) in ihrer Ausgangsstellung unter seitlichen Abdeckungen (3) der Sicherheitssteckdose (1) angeordnet sind und bei Einstecken eines Sicherheitssteckers mit der Abwärtsbewegung der Sperrplatten (7, 8) und der horizontalen Bewegung des Sperrelements (9) reversibel in die Kontaktstellung bewegt werden.

3. Sicherheitssteckdose nach Anspruch 2, **dadurch gekennzeichnet, dass** die Erdleiterkontakte (14) in den Innenraum der Sicherheitssteckdose (1) ragende Fußelemente (141) aufweisen, die bei Einstecken eines Sicherheitssteckers mittels an der Unterseite einer der Sperrplatten (7, 8) angeordneten Auslöseelementen (71) durch die Abwärtsbewegung in die Kontaktstellung bewegt werden.

4. Sicherheitssteckdose nach Anspruch 3, **dadurch gekennzeichnet, dass** die Auslöseelemente (71) auf der den Erdkontakten (14) zugewandten Seiten angeordnet sind und in in der Sicherheitssteckdose (1) vertikal angeordneten ersten Schächten (153) geführt werden, in die die Erdleiterkontakte (14) mit ihren Fußelementen (141) hineinragen.

5. Sicherheitssteckdose nach einem der vorstehenden Ansprüche, **dadurch gekennzeichnet, dass** die untere (8) und die obere Sperrplatte (7) miteinander verbunden sind.

6. Sicherheitssteckdose nach einem der vorstehenden Ansprüche, **dadurch gekennzeichnet, dass** das Sperrelement (9) auf der unteren Sperrplatte (8) zwischen den Durchbrechungen (81) horizontal drehbar gelagert ist.

7. Sicherheitssteckdose nach Anspruch 6, **dadurch gekennzeichnet, dass** das Sperrelement (9) an jedem seiner Enden einen seitlich sich erstreckenden Flügel (94) aufweist, wobei die beiden Flügel (94) in einander gegenüberliegende Richtungen weisen.

8. Sicherheitssteckdose nach Anspruch 7, **dadurch gekennzeichnet, dass** jeder der beiden Flügel (94) einen zum Boden der Sicherheitssteckdose (1) weisenden Fuß (91) aufweist, der sich im Ausgangszustand auf einem Sockel (10) abstützt und in aktiviertem Zustand in jeweils einen zweiten Schacht (154) versenkbar ist.

9. Sicherheitssteckdose nach einem der Ansprüche 6 bis 8, **dadurch gekennzeichnet, dass** das Sperrelement (9) von der Rückstellfeder in der Ausgangsstellung gehalten wird und gegen die Rückstellfeder horizontal drehbar beweglich ist.

10. Sicherheitssteckdose nach einem der Ansprüche 6 bis 9, **dadurch gekennzeichnet, dass** die untere Sperrplatte (8) Anschläge (83) für den Riegel (92) aufweist, die die Ausgangsstellung des Riegels (92) definieren.

11. Sicherheitssteckdose nach einem vorstehenden Ansprüche, **dadurch gekennzeichnet, dass** der Riegel (92) des Sperrelements (9) zur Einsteckseite des Sicherheitssteckers hin abgeschrägt ist, wobei die Schrägen (94) der beiden Enden zu unterschiedlichen Seiten weisen dergestalt, dass bei Einstecken eines Sicherheitssteckers der Riegel (92) gegen die Rückstellfeder zur Seite ausweichen muss.

12. Sicherheitssteckdose nach einem der Ansprüche 1 bis 11, **dadurch gekennzeichnet, dass** die Abdeckung (4) hälftig geteilt ist und mittig ein elastisches Element (5) aufweist, dass unter dem Druck der Steckkontakte eines Sicherheitssteckers den Weg zu den Durchbrechungen (72) der oberen Sperrplatte (7) freigibt.

13. Sicherheitssteckdose nach Anspruch 12, **dadurch gekennzeichnet, dass** jede der beiden Hälften der Abdeckung (4) ein elastisches Element (5) aufweist.

14. Sicherheitssteckdose nach einem der vorstehenden Ansprüche als Mehrfachsteckdose.

15. Sicherheitssteckdose nach Anspruch 14 als mobile Mehrfachsteckdose.

## Claims

1. Safety socket with a central shaft for a safety plug, with a current, a neutral and an earth conductor, which are arranged in the central shaft, wherein the shaft and the safety plug are dimensionally adapted to one another, with
- an upper locking plate (7) with openings (72) for the plug contacts of a safety plug,
- a lower locking plate (8) with openings (81) for the plug contacts of a safety plug and with a reset spring,
- a locking element (9), which is arranged between the upper locking plate (7) and the lower locking plate (8) and covers the openings (81) of the lower locking plate (8) with a locking bar (92) running along the line of the plug contacts, wherein the locking element (9) is horizontally movable by the contacts of a safety plug and releasing the openings (81) of the lower locking plate (8) and is able to be reset to the starting position by the reset spring,
- a contact take-up (11), arranged in the central shaft, for the contact sleeves for the plug contacts of a safety plug and earth conductor contacts (14), **characterised by**
- a cover (4) for concealing the contact sleeves, which is split centrally (6) along the line of the plug contacts into two halves, wherein the cover (4) is movable under the pressure of a safety plug in a vertical direction, the upper locking plate is vertically movable together with the cover (4) and the lower locking plate is vertically movable together with the cover (4) and the upper locking plate (7).

2. Safety socket according to claim 1, **characterised in that** the earth conductor contacts (14) are arranged in their starting position under lateral covers (3) of the safety socket (1) and upon insertion of a safety plug with the downward movement of the locking plates (7, 8) and the horizontal movement of the locking element (9) are moved reversibly into the contact position.

3. Safety socket according to claim 2, **characterised in that** the earth conductor contacts (14) have feet elements (141) protruding into the interior of the safety socket (1), which elements are moved, upon insertion of a safety plug, into the contact position by means of activation elements (71) arranged on the underside of one of the locking plates (7, 8) due to the downward movement.

4. Safety socket according to claim 3, **characterised in that** the activation elements (71) are arranged on the side facing the earth contacts (14) and are guided in first shafts (153), which are arranged vertically in the safety socket (1) and into which the earth conductor contacts (14) protrude with their feet elements (141).

5. Safety socket according to any one of the preceding claims, **characterised in that** the lower (8) and the upper locking plate (7) are connected to one another.

6. Safety socket according to any one of the preceding claims, **characterised in that** the locking element (9) is supported in a horizontally rotatable manner on the lower locking plate (8) between the openings (81).

7. Safety socket according to claim 6, **characterised in that** the locking element (9) comprises a wing (94) extending laterally at each of its ends, wherein the two wings (94) point in opposite directions.

8. Safety socket according to claim 7, **characterised in that** each of the two wings (94) comprises a foot (91) pointing to the base of the safety socket (1), which foot is supported in the initial state on a pedestal (10) and can be sunk in the activated state into a second shaft (154) respectively.

9. Safety socket according to any one of claims 6 to 8, **characterised in that** the locking element (9) is held in the initial position by the reset spring and is movable in a horizontally rotatable manner against the reset spring.

10. Safety socket according to any one of claims 6 to 9, **characterised in that** the lower locking plate (8) comprises limit stops (83) for the locking bar (92) that define the initial position of the locking bar (92).

11. Safety socket according to any one of the preceding claims, **characterised in that** the locking bar (92) of the locking element (9) is bevelled towards the insertion side of the safety plug, wherein the bevels (94) of the two ends point to different sides so that, upon insertion of a safety plug, the locking bar (92) must move to the side against the reset spring.

12. Safety socket according to any one of claims 1 to 11, **characterised in that** the cover (4) is divided into two and comprises an elastic element (5) centrally, which under the pressure of the plug contacts of a safety plug releases the path to the openings (72) of the upper locking plate (7).

13. Safety socket according to claim 12, **characterised in that** each of the two halves of the cover (4) comprises an elastic element (5).

14. Safety socket according to any of the preceding claims as a multiple socket.

15. Safety socket according to claim 14 as a mobile multiple socket.

## Revendications

1. Prise de courant de sécurité comprenant un conduit central pour une fiche de sécurité, un conducteur de courant, un conducteur de neutre et un conducteur de terre, qui sont disposés dans le conduit central, le conduit et la fiche de sécurité ayant des dimensions adaptées l'un pour l'autre, comprenant
- une plaque de blocage supérieure (7) dotée de perforations (72) pour les broches de contact d'une fiche de sécurité,
- une plaque de blocage inférieure (8) dotée de perforations (81) pour les broches de contact d'une fiche de sécurité ainsi que d'un ressort de rappel,
- un élément de blocage (9), qui est disposé entre la plaque de blocage supérieure (7) et la plaque de blocage inférieure (8) et qui recouvre les perforations (81) de la plaque de blocage inférieure (8) avec une barre (92) s'étendant le long de la ligne des broches de contact, l'élément de blocage (9) pouvant être déplacé horizontalement par les broches d'une fiche de sécurité en libérant les perforations (81) de la plaque de blocage inférieure (8) et pouvant être ramené dans la position initiale par le ressort de rappel,
- un logement de contact (11) disposé dans le conduit central pour les corps de contact pour les broches de contact d'une fiche de sécurité et les contacts de conducteur de terre (14), **caractérisée par**
- un élément de recouvrement (4) pour masquer les corps de contact, qui est divisé en deux moitiés au centre (6) le long d'une ligne des broches de contact, l'élément de recouvrement (4) pouvant être déplacé dans la direction verticale sous la pression d'une fiche de sécurité, la plaque de blocage supérieure pouvant être déplacée verticalement conjointement avec l'élément de recouvrement (4) et la plaque de blocage inférieure pouvant être déplacée verticalement conjointement avec l'élément de recouvrement (4) et la plaque de blocage supérieure (7).

2. Prise de courant de sécurité selon la revendication 1, **caractérisée en ce que** les contacts de conducteur de terre (14) sont disposés, dans leur position initiale, sous des éléments de recouvrement (3) latéraux de la prise de courant de sécurité (1) et, lors de l'introduction d'une fiche de sécurité, sont déplacés de manière réversible dans la position de contact avec le mouvement descendant des plaques de blocage (7, 8) et le mouvement horizontal de l'élément de blocage (9).

3. Prise de courant de sécurité selon la revendication 2, **caractérisée en ce que** les contacts de conducteur de terre (14) comportent des éléments de pied (141) dépassant dans l'espace intérieur de la prise de courant de sécurité (1), qui, lors de l'introduction d'une fiche de sécurité, sont déplacés dans la position de contact par le mouvement descendant au moyen d'éléments de déclenchement (71) disposés sur la face inférieure d'une des plaques de blocage (7, 8).

4. Prise de courant de sécurité selon la revendication 3, **caractérisée en ce que** les éléments de déclenchement (71) sont disposés sur le côté orienté vers les contacts de terre (14) et sont guidés dans des premiers conduits (153) disposés verticalement dans la prise de courant de sécurité (1), dans lesquels les contacts de conducteur de terre (14) dépassent avec leurs éléments de pied (141).

5. Prise de courant de sécurité selon l'une des revendications précédentes, **caractérisée en ce que** la plaque de blocage inférieure (8) et supérieure (7) sont reliées l'une à l'autre.

6. Prise de courant de sécurité selon l'une des revendications précédentes, **caractérisée en ce que** l'élément de blocage (9) est monté rotatif horizontalement sur la plaque de blocage inférieure (8) entre les perforations (81).

7. Prise de courant de sécurité selon la revendication 6, **caractérisée en ce que** l'élément de blocage (9) comporte, sur chacune de ses extrémités, une aile (94) s'étendant latéralement, les deux ailes (94) étant orientées dans des directions opposées l'une à l'autre.

8. Prise de courant de sécurité selon la revendication 7, **caractérisée en ce que** chacune des deux ailes (94) comporte un pied (91) orienté vers le fond de la prise de courant de sécurité (1), qui, dans l'état initial, s'appuie sur un socle (10) et, dans l'état activé, peut être enfoncé dans respectivement un second conduit (154).

9. Prise de courant de sécurité selon l'une des revendications 6 à 8, **caractérisée en ce que** l'élément de blocage (9) est maintenu dans la position initiale par le ressort de rappel et est mobile de manière rotative horizontalement contre le ressort de rappel.

10. Prise de courant de sécurité selon l'une des revendications 6 à 9, **caractérisée en ce que** la plaque de blocage inférieure (8) comporte des butées (83) pour la barre (92), qui définissent la position initiale de la barre (92).

11. Prise de courant de sécurité selon l'une des revendications précédentes, **caractérisée en ce que** la barre (92) de l'élément de blocage (9) est chanfreinée vers le côté d'introduction de la fiche de sécurité, les chanfreins (94) des deux extrémités étant orientés vers des côtés différents de telle sorte que, lors de l'introduction d'une fiche de sécurité, la barre (92) doit dévier sur le côté contre le ressort de rappel.

12. Prise de courant de sécurité selon l'une des revendications 1 à 11, **caractérisée en ce que** l'élément de recouvrement (4) est divisé en deux moitiés et comporte au centre un élément élastique (5), qui libère le chemin vers les perforations (72) de la plaque de blocage supérieure (7) sous la pression des broches de contact d'une fiche de sécurité.

13. Prise de courant de sécurité selon la revendication 12, **caractérisée en ce que** chacune des deux moitiés de l'élément de recouvrement (4) comporte un élément élastique (5).

14. Prise de courant de sécurité selon l'une des revendications précédentes sous la forme d'une prise multiple.

15. Prise de courant de sécurité selon la revendication 14 sous la forme d'une prise multiple mobile.
